# EUROPÄISCHE PATENTSCHRIFT

(11) **EP 1 588 099 B1**
(45) Veröffentlichungstag und Bekanntmachung des Hinweises auf die Patenterteilung: **16.03.2011**
(21) Anmeldenummer: 04701602.7
(22) Anmeldetag: 13.01.2004
(51) Int. Cl.: F23N 1/00

(54) **GASKOCHSTELLE**
GAS COOKER
CUISINIÈRE À GAZ

(30) Priorität: 13.01.2003 EP 03360005
(43) Veröffentlichungstag der Anmeldung: 26.10.2005
(73) Patentinhaber: BSH Bosch und Siemens Hausgeräte GmbH, 81739 München (DE)
(72) Erfinder: CLAUSS, Stephane, 67640 Lipsheim (FR); VIOLAIN, Gildas, 67600 Hilsenheim (FR); OBERHOMBURG, Martin, 58300 Wetter (DE)
(86) Internationale Anmeldenummer: PCT/EP2004/000171
(87) Internationale Veröffentlichungsnummer: WO 2004/063629

(56) Entgegenhaltungen:
- EP-A- 0 818 655
- EP-A- 0 949 455
- DE-A- 4 225 789
- US-A1- 2002 086 254

## Beschreibung

Die vorliegende Erfindung betrifft eine Gaskochstelle. Die Gaskochstelle weist zumindest einen Gasbrenner und eine Steueranordnung zur Einstellung einer Heizleistung des Gasbrenners auf. Ferner weist die Steueranordnung zumindest ein in einer Gashauptleitung zum Gasbrenner angeordnetes Steuerorgan, das einen zu einer Brennerdüse geführten Gasdurchsatz einstellt, und zumindest eine zum Steuerorgan parallel verlaufende Nebenleitung mit zugeordnetem Absperrorgan zum Öffnen und Schließen der Nebenleitung auf.

Aus EP 0 818 655 ist eine gattungsgemäße Gaskochstelle bekannt, die in einer Gaszuleitung zu einem Gasbrenner eine Ventilsteueranordnung aufweist. In der Ventilsteueranordnung verzweigt die Gaszuleitung in eine Anzahl parallel geschalteter Teilgasleitungen, die mit der Brennerdüse verbunden sind. In jeder Teilgasleitung ist ein Schaltventil zum Ein- und Ausschalten des sie durchströmenden Teilgasstromes und ein Drosselelement zum Drosseln des sie durchströmenden Teilgasstromes angeordnet. Durch die Kombination bestimmter ein- und ausgeschalteter Schaltelemente kann eine definierte Reduktion des Gasstromes durchgeführt werden. Wenn alle Drosselelemente geöffnet sind, wird der maximale Gasstrom erzielt.

Die Aufgabe der vorliegenden Erfindung besteht darin, eine Gaskochstelle mit zumindest einem Gasbrenner bereitzustellen, dessen Steueranordnung einen zuverlässigen Brennerbetrieb ermöglicht.

Die Aufgabe ist durch eine Gaskochstelle mit den Merkmalen des Patentanspruches 1 gelöst. Gemäß dem kennzeichnenden Teil des Patentanspruches 1 weist die zumindest eine parallel zu einem Steuerorgan geschaltete Nebenleitung einen den Gasdurchsatz in der Nebenleitung begrenzenden Strömungswiderstand auf. Dieser ist kleiner als der durch die Brennerdüse gebildete Strömungswiderstand ausgebildet. Ein Druckverlust im Gasstrom durch die Nebenleitung ist daher stark verringert. Der bei geöffneter Nebenleitung stark verringerte Druckverlust führt zu einer verbesserten Primärluftansaugung im Bereich der Brennerdüse. Die Flammenbildung am Gasbrenner ist daher bei großen Gasdurchflussmengen wesentlich zuverlässiger.

Der Strömungswiderstand in der Nebenleitung kann auf unterschiedliche Weisen festgelegt werden. In einer fertigungstechnisch einfachen Realisierung der Erfindung wird der maßgeblich, den Gasdurchsatz begrenzende Strömungswiderstand durch den kleinsten Durchlassquerschnitt in der Nebenleitung bestimmt. Der kleinste Durchlassquerschnitt in der Nebenleitung ist somit größer als der Durchlassquerschnitt der Brennerdüse dimensioniert.

Von Vorteil ist es, wenn in einem Kochstellenbetrieb die Nebenleitung lediglich zur Einstellung des maximalen Gasdurchsatzes geöffnet ist. Die Nebenleitung wird also nicht zur Einstellung von Teilgasdurchsätzen eingesetzt. In diesem Fall kann der Strömungswiderstand in der Nebenleitung gegenüber dem Strömungswiderstand in der Gashauptleitung auf ein vernachlässigbares Ausmaß verringert werden. Unabhängig davon, ob das in der Gashauptleitung angeordnete Steuerorgan geöffnet oder geschlossen ist, stellt sich daher bei geöffneter Nebenleitung stets der maximale Gasdurchsatz ein.

Bevorzugt kann die Steueranordnung eine Anzahl zueinander parallel geschalteter Steuerleitungen mit entsprechenden Steuer- oder Regelorganen aufweisen. Diese zweigen von der Gashauptleitung ab und können jeweils einen Teilgasdurchsatz zur Brennerdüse leiten. Im Vergleich zu herkömmlichen Gashähnen ergeben sich bei einer solchen Steueranordnung keinerlei Hysterese-Effekte. Die parallel geschalteten Steuerleitungen ermöglichen eine wesentlich genauere Einstellung des Teilgasdurchsatzes. Der maximale Gasdurchsatz stellt sich ein, wenn alle Steuerleitungen der Steueranordnung geöffnet sind. In diesem Fall ist jedoch der Druckverlust in der Steueranordnung wesentlich größer als bei Verwendung eines herkömmlichen, vollständig geöffneten Gashahns. Durch die erfindungsgemäße Nebenleitung kann insbesondere bei dieser Steueranordnung der Druckverlust bei maximalem Gasdurchsatz wirkungsvoll verringert werden.

Als Absperr- oder Regelorgane können in den Steuerleitungen jeweils ein Schaltventil mit zugeordneter Steuerdrossel vorgesehen sein. Die Steuerdrossel dient der Begrenzung des Gasdurchsatzes auf einen Teilgasdurchsatz. Im Gegensatz zu einem Proportionalventil mit kontinuierlicher Verstellung weist das Schaltventil lediglich eine Schließ- und eine Offenstellung auf.

Zur Verringerung des Strömungswiderstandes in der Nebenleitung ist die Zahl von Einbauten in der Nebenleitung, etwa die Zahl der Absperr-, Steuer- oder Regelorgane, auf lediglich ein ungedrosseltes Absperrorgan beschränkt.

Aus Platzgründen ist es vorteilhaft, wenn die Steuerleitungen in einem Gehäuse, beispielsweise einem Ventilblock zusammengefasst sind. Vorteilhaft kann die Nebenleitung in dem Gehäuse der Steueranordnung integriert sein. Eine werksseitige Montage der Steuerelemente oder Drosselelemente ist vereinfacht, wenn die Drosselelemente herausnehmbar in Montageöffnungen der Steuerleitungen des Gehäuse der Steueranordnung eingesetzt sind.

In einem fertigungstechnisch besonders einfachen Herstellungsverfahren der Steueranordnung wird zunächst ein herkömmlicher Ventilblock mit einer Anzahl von Steuerleitungen hergestellt. In den Steuerleitungen sind - mit Ausnahme von zumindest einer Steuerleitung - Drosselelemente eingesetzt. Die ungedrosselte Steuerleitung bildet die erfindungsgemäße Nebenleitung.

Anstelle eines Drosselelements die Montageöffnung der ungedrosselten Steuerleitung durch ein nicht drosselndes Verschlusselement verschlossen sein. Alternativ kann in der ungedrosselten Steuerleitungen des Ventilblocks ein Drosselelement montiert sein, dessen Durchlassquerschnitt größer als der Durchlassquerschnitt der Brennerdüse ist. Fertigungstechnisch besonders vorteilhaft ist es, wenn bei der Herstellung des Ventilblockes auf die Montageöffnung in der ungedrosselten Steuerleitung gänzlich verzichtet wird.

Nachfolgend ist ein Ausführungsbeispiel der Erfindung anhand der beigefügten Figuren beschrieben. Es zeigen:
- Fig. 1: ein schematisiertes Blockschaltbild mit einem Gasbrenner einer Gaskochstelle und einer Steueranordnung;
- Fig. 2: eine Durchflusscharakteristik der in der Fig. 1 gezeigten Steueranordnung;
- Fig. 3: einen Ventilblock der Steueranordnung in einer Seitenansicht;
- Fig. 4: der Ventilblock der Steueranordnung in einer Seitenschnittdarstellung;
- Fig. 5: eine Schnittdarstellung entlang der Linie A-A aus der Figur 4; und
- Fig. 6: eine Schnittdarstellung entlang der Linie B-B aus der Figur 4.

In der Figur 1 ist stark schematisiert ein zu einer Gaskochstelle gehörender Gasbrenner 1 dargestellt. Dieser ist über eine Hauptleitung 3 mit einem Gasleitungsnetz verbunden. In der Hauptleitung 3 ist eine Steueranordnung 5 angeordnet. Mittels der Steueranordnung 5 wird ein Gasdurchsatz zum Gasbrenner 1 entsprechend einer gewünschten Heizleistung des Gasbrenners 1 eingestellt. Nicht dargestellt sind die für die Gaskochstelle üblichen Sicherheitselemente, wie etwa ein Thermoelement und ein zugehöriges Magnetventil zur Sicherheitsabschaltung des Gasbrenners beim Erlöschen einer Flamme.

Die Steueranordnung 5 weist drei parallel geschaltete Steuerleitungen 7, 9, 11 sowie eine parallel dazu geschaltete Nebenleitung 13 auf. Sowohl die Steuerleitungen 7, 9, 11 als auch die Nebenleitung 13 zweigen von der Hauptleitung 3 ab und vereinen sich anschließend wieder zu einer Brennerzuleitung 15. Diese mündet in eine Brennerdüse 14. In jeder dieser Leitungen 7, 9, 11, 13 ist jeweils ein elektrisch betätigbares Magnetschaltventil 17 angeordnet. Die Magnetschaltventile 17 sind von einer Schließstellung in eine Offenstellung schaltbar und über Signalleitungen 19 mittels einer elektronischen Steuereinrichtung 21 ansteuerbar. Über die Steuereinrichtung 21 kann ein Benutzer Heizleistungsstufen des Gasbrenners 1 einstellen. Wie später anhand der Figur 2 beschrieben ist, wird entsprechend der ausgewählten Heizleistungsstufe ein Teilgasdurchsatz Q₁ bis Q₇ bis zum maximalen Gasdurchsatz Q₈ eingestellt.

Die Steuereinrichtung 21 kann die Magnetschaltventile 17 unabhängig voneinander ansteuern. Den in den Steuerleitungen 7, 9, 11 angeordneten Magnetventilen 17 sind Drosselelemente 23, 25, 27 nachgeschaltet. Der in der Figur 6 angedeutete Durchmesser d₁ jedes Drosselelements 23, 25, 27 bestimmt dessen Durchlassquerschnitt. Die Durchmesser d₁ in den Steuerleitungen 7, 9, 11 sind wesentlich kleiner ausgelegt als ein Durchlassquerschnitt der Brennerdüse 14. So beträgt vorliegend der Durchmesser der Brennerdüse 14 in etwa 0,5 mm. Der Drosseldurchmesser d₁ der Drosselelemente 23, 25, 27 liegt zwischen 0,1 und 0,3 mm.

Im Unterschied zu den Steuerleitungen 7, 9, 11 ist die Nebenleitung 13 ungedrosselt. Dadurch ist der Strömungswiderstand in der ungedrosselten Nebenleitung 13 größtmöglich verringert. Gegenüber den Steuerleitungen 7, 9, 11 ist der Druckverlust durch die geöffnete Nebenleitung 13 vernachlässigbar. Bei geöffneter Nebenleitung 13 wird der maximale Gasdurchsatz Q₈ daher ohne größeren Druckverlust durch die Nebenleitung 13 geleitet. Zur Reduzierung des Strömungswiderstandes ist der Durchlassquerschnitt in der Nebenleitung 13 wesentlich größer dimensioniert als der Durchlassquerschnitt der Brennerdüse 14.

Die Durchlassquerschnitte der Drosselelemente 23, 25, 27 werden werksseitig ausgelegt. Vorliegend werden bei geöffneten Steuerleitungen 7, 9, 11 ca. 65 % des maximalen Gasdurchsatzes zur Brennerdüse 14 geleitet. Hierbei lässt das erste Drosselelement 23 ca. 20%, das zweite Drosselelement 25 ca. 24% und das dritte Drosselelement 27 ca. 30% des maximalen Gasdurchsatzes durch. Mittels der drei Steuerleitungen 7, 9, 11 ergeben sich durch Kombinationen der Offen- und Schließstellungen der Magnetventile 17 in den drei Steuerleitungen acht (d.h. 2³) Heizleistungsstufen mit den unterschiedlichen Teilgasdurchsätzen 0 und Q₁ bis Q₇. Die Heizleistungsstufen sind mittels der elektronischen Steuereinrichtung 21 einstellbar. Die Teilgasdurchsätze Q₁ bis Q₇ gehen aus der in der Figur 2 gezeigten Durchflusscharakteristik der Steueranordnung 5 hervor. Wählt der Benutzer die achte Heizleistungsstufe, so öffnet die elektronische Steuereinrichtung 21 das Magnetventil 17 in der Nebenleitung 13. Dadurch stellt sich der maximale Gasdurchsatz Q₈ zur Brennerdüse 14 ein.

Gemäß der Durchflusscharakteristik in der Figur 2 steigen die Teilgasdurchsätze Q₁ bis Q₇ der Heizleistungsstufen 1 bis 7 nahezu linear bis ca. 62% an. Nachdem das Magnetventil 17 in der Nebenleitung 13 in die Offenstellung geschaltet ist, erfolgt ein überproportionaler Heizleistungssprung von Q₇ bis zum maximalen Gasdurchsatz Q₈. Der überproportionale Anstieg vom Teilgasdurchsatz Q₇ bis zum maximalen Gasdurchsatz Q₈ ergibt näherungsweise einen exponentiellen Verlauf der Durchflusscharakteristik. Ein solcher exponentieller Verlauf ist anwendungstechnisch besonders vorteilhaft.

In den folgenden Figuren 3 bis 6 ist die konstruktive Ausgestaltung der Steueranordnung 5 erläutert. Demzufolge sind sowohl die Steuerleitungen 7, 9, 11 als auch die Nebenleitung 13 in einem als kompakter Ventilblock geformten Gehäuse 33 integriert. Der aus Kunststoff gefertigte Ventilblock 33 weist an einer Seite einen in Seitenansicht halbkreisförmigen Einlassanschluß 35 auf. Dieser sitzt formschlüssig auf einem Außenumfang der als Rohrleitung ausgebildeten Hauptleitung 3. Mittels nicht gezeigter Halteklammern ist die Hauptleitung 3 gasdicht an den Einlassanschluß 35 gedrückt. Dem Einlassanschluß 35 gegenüberliegend ist ein Auslassanschluß 37 am Ventilblock 33 ausgebildet. In den Auslassanschluß 37 ist die Brennerzuleitung 15 gasdicht eingesteckt. Ferner sind gemäß der Figur 3 im Ventilblock 33 vier Magnetventilköpfe 39 der Magnetventile 17 montiert. Auf der gegenüberliegenden Seite sind die Drosselelement 23, 25, 27 in den Ventilblock eingesetzt dargestellt.

In der Figur 4 ist der Ventilblock 33 in einer Seitenschnittdarstellung gezeigt. Der Bereich des Einlassanschlusses 35, 37 ist in einer ersten Schnittebene X gezeigt. Parallel dazu ist in einer zweiten Schnittebene Y der Mittelbereich des Ventilblockes 33 zwischen dem Einlass- und Auslassanschluß 35, 37 gezeigt. In einer dritten Schnittebene Z ist der Bereich des Auslassanschlusses 37 dargestellt. Aus der Figur 4 geht hervor, dass im Ventilblock 33 zueinander entgegengerichtete horizontale Sackbohrungen 41, 43 verlaufen. Diese münden jeweils in den Einlassanschluß 35 und in den Auslassanschluß 37 des Ventilblockes 33 und sind parallel zueinander ausgerichtet. Die Steuerleitungen 7, 9, 11 verbinden die Einlasssackbohrung 41 mit der Auslasssackbohrung 43.

Im einzelnen weist jede der Steuerleitungen 7, 9, 11 einen Ventilkanal 45 auf. Der Ventilkanal 45 verläuft senkrecht zu den horizontalen Sackbohrungen 41, 43. Ein Kanalende des Ventilkanals 45 mündet in eine kreisförmige Aussparung 51, die im Ventilblock 33 eingearbeitet ist. Die kreisförmige Aussparung 51 bildet einen Ventilsitz für einen Ventilteller 53 des Magnetventilkopfes 39, wie es in der Figur 4 mit gestrichelten Linien angedeutet ist. In den ausgesparten Ventilsitz 51 mündet gemäß der Figuren 5 und 6 zudem ein erster Durchlasskanal 55 mit kleinem Durchmesser, der zur Einlasssackbohrung 41 führt. Zugleich ist der Ventilkanal 45 über einen zweiten Durchlasskanal 57 mit der Auslasssackbohrung 43 in Verbindung. Jede der zwischen den Sackbohrungen 41, 43 verlaufenden Steuerleitungen 7, 9, 11 ist demzufolge durch den ersten Durchlasskanal 55, den Ventilkanal 45 sowie den zweiten Durchlasskanal 57 ausgebildet.

In der Schließstellung der Magnetventile 17 liegt der Ventilteller 53 der Magnetventilköpfe 39 auf dem ausgesparten Ventilsitz 51. Damit ist der Ventilkanal 45 der entsprechenden Steuerleitung geschlossen, wodurch die Steuerleitung als solche geschlossen ist. In der Offenstellung des Magnetventils 17 ist der Ventilteller 53 außer Anlage mit dem Ventilsitz 51. In diesem Fall ist die entsprechende Steuerleitung geöffnet.

Gegenüber dem ausgesparten Ventilsitz 51 mündet jeder der Ventilkanäle 45 in eine Montageöffnung 59. In die Montageöffnung 59 sind die Drosselelemente 23, 25, 27 montierbar, wie es in der Figur 6 angedeutet ist. Gemäß der Figur 6 ist das Drosselelement 25 als eine Einsatzdüse ausgebildet. Diese ist in die Montageöffnung 59 des Ventilkanals 45 einschraubbar.

Anhand der Figur 5 ist nachfolgend die Ausgestaltung der Nebenleitung 13 in dem Ventilblock 33 erläutert. Wie die Steuerleitungen 7, 9, 11 verläuft auch die Nebenleitung 13 innerhalb des Ventilblockes 33. Die Nebenleitung 13 ist dabei entsprechend den Steuerleitungen durch den ersten Durchlasskanal 55, den Ventilkanal 45 sowie den zweiten Durchlasskanal 57 gebildet. Im Unterschied zu den Steuerleitungen ist jedoch die Nebenleitung 13 ungedrosselt. D.h., dass keinerlei Einsatzdüse 25 in der Nebenleitung 13 angeordnet ist. Dadurch ist ein möglichst großer Durchlassquerschnitt in der Nebenleitung 13 erreicht. In der Nebenleitung 13 ist der den Gasdurchsatz begrenzende Strömungswiderstand durch den ersten Durchlasskanal 55 gebildet. Der Durchmesser d₂ des Durchlasskanals 55 beträgt etwa 1,5 bis 2 mm. Damit ist der Durchmesser d₂ des ersten Durchlasskanal 55 beträchtlich größer als der Durchmesser der Brennerdüse 14. Anstelle einer Einsatzdüse ist gemäß der Figur 5 in der Montageöffnung 59 der Nebenleitung 13 ein Verschlusselement 61 eingesetzt. Dieses schließt die Montageöffnung 59, ohne die Nebenleitung 13 zu drosseln. Alternativ dazu kann das Verschlusselement 61 weggelassen werden, wenn bei der werkseitigen Fertigung des Ventilblocks 33 gänzlich auf die Montageöffnung in der Nebenleitung 13 verzichtet wird. In diesem Fall ist die Nebenleitung 13 im Bereich der Montageöffnungen 59 im Ventilblock 33 geschlossen, ohne dass die Nebenleitung 13 gedrosselt wird.

Mit der vorliegenden Steueranordnung 5 ist es auch möglich, durch zyklisches Ein- und Ausschalten der Magnetventile 17 der Steuerleitungen 7, 9, 11 kleine kontinuierliche Heizleistungen am Gasbrenner 1 zu erreichen. Vorteilhaft ist es, dass bei der Steueranordnung 5 eine Wiederzündung bei jeder voreingestellten Heizleistung sehr zuverlässig erfolgen kann.

## Patentansprüche

1. Gaskochstelle mit zumindest einem Gasbrenner (1) und einer Steueranordnung (5) zur Einstellung einer Heizleistung des Gasbrenners (1), welche Steueranordnung (5) zumindest ein in einer Gashauptleitung (3, 15) zum Gasbrenner (1) angeordnetes Steuerorgan (23, 25, 27), das einen zu einer Brennerdüse (14) geführten Gasdurchsatz (Q₁ bis Q₈) einstellt, und zumindest eine zum Steuerorgan parallel verlaufende Nebenleitung (13) zur Brennerdüse (14) mit einem zugeordneten Absperrorgan (17) zum Öffnen und Schließen der Nebenleitung (13) aufweist, **dadurch gekennzeichnet, dass** der den Gasdurchsatz begrenzende Strömungswiderstand in der Nebenleitung (13) kleiner als der durch die Brennerdüse (14) gebildete Strömungswiderstand ausgebildet ist.

2. Gaskochstelle nach Anspruch 1, **dadurch gekennzeichnet, dass** der den Gasdurchsatz begrenzende Strömungswiderstand durch den kleinsten Durchlassquerschnitt in der Nebenleitung (13) gebildet ist.

3. Gaskochstelle nach Anspruch 1 oder 2, **dadurch gekennzeichnet, dass** der kleinste Durchlassquerschnitt in der Nebenleitung (13) größer als der Durchlassquerschnitt der Brennerdüse (14) ausgebildet ist.

4. Gaskochstelle nach einem der vorhergehenden Ansprüche, **dadurch gekennzeichnet, dass** die Nebenleitung (13) zumindest bei der Einstellung eines maximalen Gasdurchsatzes (Q₈) geöffnet ist.

5. Gaskochstelle nach Anspruch 4, **dadurch gekennzeichnet, dass** die Nebenleitung (13) bei der Einstellung eines Teilgasdurchsatzes (Q₁ bis Q₇) geschlossen und erst bei der Einstellung des maximalen Gasdurchsatzes (Q₈) geöffnet ist.

6. Gaskochstelle nach einem der vorhergehenden Ansprüche, **dadurch gekennzeichnet, dass** das Absperrorgan (17) zum Öffnen und Schließen der Nebenleitung (13) als ein ungedrosseltes Schaltventil ausgebildet ist.

7. Gaskochstelle nach einem der vorhergehenden Ansprüche, **dadurch gekennzeichnet, dass** die Steueranordnung (5) eine Anzahl von zueinander parallel geschalteten Steuerorganen (23, 25, 27) aufweist, die in von der Hauptleitung (3, 15) abzweigenden Steuerleitungen (7, 9, 11) vorgesehen sind.

8. Gaskochstelle nach Anspruch 7, **dadurch gekennzeichnet, dass** die Steuerleitungen (7, 9, 11) und die Nebenleitung (13) in einem gemeinsamen Gehäuse (33) ausgebildet sind.

9. Gaskochstelle nach einem der Ansprüche 7 oder 8, **dadurch gekennzeichnet, dass** die Steuer- und Nebenleitungen (7, 9, 11, 13) jeweils eine Montageöffnung (59) zum Einsetzen der Steuerorgane (23, 25, 27) aufweisen.

10. Gaskochstelle nach Anspruch 9, **dadurch gekennzeichnet, dass** die Montageöffnung (59) der Nebenleitung (13), etwa durch ein Verschlusselement (61), verschlossen ist.

11. Gaskochstelle nach einem der vorhergehenden Ansprüche, **dadurch gekennzeichnet, dass** die Steueranordnung (5) derart ausgelegt ist, dass die Teilgasdurchsätze (Q₁ bis Q₇) bis ca. 60% des maximalen Gasdurchsatz (Q₈) in einer im wesentlichen konstanten ersten Steigung ansteigen.

12. Gaskochstelle nach Anspruch 11, **dadurch gekennzeichnet, dass** die Teilgasdurchsätze (Q₁ bis Q₇) ab ca. 60% des maximalen Gasdurchsatz (Q₈) in einer zweiten Steigung auf den maximalen Gasdurchsatz (Q₈) ansteigt, die größer als die erste Steigung ist.

13. Gaskochstelle nach einem der vorhergehenden Ansprüche, **dadurch gekennzeichnet, dass** bei der Einstellung des maximalen Gasdurchsatzes (Q₈) die Hauptleitung, insbesondere die von der Hauptleitung (3, 15) abzweigenden Steuerleitungen (7, 9, 11) geöffnet sind.

## Claims

1. Gas cooking point with at least one gas burner (1) and a control arrangement (5) for setting a heat output of the gas burner (1), which control arrangement comprises at least one control element (23, 25, 27), which is arranged in a gas main line (3, 15) to the gas burner (1) and which sets a gas throughput (Q₁ to Q₈) to be conducted to a burner nozzle (14), and at least one secondary line (13), which extends parallel to the control element, for the burner nozzle (14) with an associated blocking element (17) for opening and closing the secondary line (13), **characterised in that** the flow resistance, which limits the gas throughput, in the secondary line (13) is formed to be lower than the flow resistance formed by the burner nozzle (14).

2. Gas cooking point according to claim 1, **characterised in that** the flow resistance limiting the gas throughput is formed by the smallest passage cross-section in the secondary line (13).

3. Gas cooking point according to claim 1 or 2, **characterised in that** the smallest passage cross-section in the secondary line (13) is formed to be larger than the passage cross-section of the burner nozzle (14).

4. Gas cooking point according to any one of the preceding claims, **characterised in that** the secondary line (15) is opened at least at the time of the setting of a maximum gas throughput (Q₈).

5. Gas cooking point according to claim 4, **characterised in that** the secondary line (13) is closed at the time of setting of a part gas throughput (Q₁ to Q₇) and is opened only when the maximum gas throughput (Q₈) is set.

6. Gas cooking point according to any one of the preceding claims, **characterised in that** the blocking element (17) for opening and closing the secondary line (13) is constructed as an unthrottled switching valve.

7. Gas cooking point according to any one of the preceding claims, **characterised in that** the control arrangement (5) comprises a number of control elements (23, 25, 27), which are connected in parallel and which are provided in control lines (7, 9, 11) branching off from the main line (3, 15).

8. Gas cooking point according to claim 7, **characterised in that** the control lines (7, 9, 11) and the secondary line (13) are formed in a common housing (33).

9. Gas cooking point according to one of claims 7 and 8, **characterised in that** the control and secondary lines (7, 9, 11, 13) each have a mounting opening (59) for insertion of the control elements (23, 25, 27).

10. Gas cooking point according to claim 9, **characterised in that** the mounting opening (59) of the secondary line (13) is closed by, for example, a closure element (61).

11. Gas cooking point according to any one of the preceding claims, **characterised in that** the control arrangement (5) is so designed that the part gas throughputs (Q₁ to Q₇) up to approximately 60% of the maximum gas throughput (Q₈) increase at a substantially constant first gradient.

12. Gas cooking point according to claim 11, **characterised in that** the part gas throughputs (Q₁ to Q₇) from approximately 60% of the maximum gas throughput (Q₈) to the maximum gas throughput (Q₈) increase at a second gradient greater than the first gradient.

13. Gas cooking point according to any one of the preceding claims, **characterised in that** when the maximum gas throughput (Q₈) is set the main line, particularly the control lines (7, 9, 11) branching off the main line (3, 15), is or are open.

## Revendications

1. Cuisinière à gaz comprenant au moins un brûleur à gaz (1) et un dispositif de commande (5) pour le réglage d'une puissance de chauffage du brûleur à gaz (1), lequel dispositif de commande (5) présente au moins un organe de commande (23, 25, 27), disposé dans une conduite principale de gaz (3, 15) pour le brûleur à gaz (1), lequel organe règle un débit de gaz (Q₁ à Q₈) guidé vers une buse de brûleur (14), et au moins une conduite secondaire (13), agencée parallèlement à l'organe de commande, pour la buse de brûleur (14) avec un organe d'arrêt (17) attribué pour l'ouverture et la fermeture de la conduite secondaire (13), **caractérisée en ce que** la résistance à l'écoulement limitant le débit de gaz dans la conduite secondaire (13) est conçue inférieure à la résistance à l'écoulement formée par la buse de brûleur (14).

2. Cuisinière à gaz selon la revendication 1, **caractérisée en ce que** la résistance à l'écoulement limitant le débit de gaz est formée par la section de passage la plus petite dans la conduite secondaire (13).

3. Cuisinière à gaz selon la revendication 1 ou 2, **caractérisée en ce que** la plus petite section de passage dans la conduite secondaire (13) est supérieure à la section de passage de la buse de brûleur (14).

4. Cuisinière à gaz selon l'une quelconque des revendications précédentes, **caractérisée en ce que** la conduite secondaire (13) est ouverte au moins lors du réglage d'un débit de gaz maximum (Q₈).

5. Cuisinière à gaz selon la revendication 4, **caractérisée en ce que** la conduite secondaire (13) est fermée lors du réglage d'un débit de gaz partiel (Q₁ à Q₇) et n'est ouverte que lors du réglage du débit de gaz maximum (Q₈).

6. Cuisinière à gaz selon l'une quelconque des revendications précédentes, **caractérisée en ce que** l'organe d'arrêt (17) pour l'ouverture et la fermeture de la conduite secondaire (13) est conçu comme une vanne de commande non étranglée.

7. Cuisinière à gaz selon l'une quelconque des revendications précédentes, **caractérisée en ce que** l'agencement de commande (5) présente un certain nombre d'organes de commande (23, 25, 27) commandés parallèlement entre eux, qui sont prévus dans des conduites de commande (7, 9, 11) déviant de la conduite principale (3, 15).

8. Cuisinière à gaz selon la revendication 7, **caractérisée en ce que** les conduites de commande (7, 9, 11) et la conduite secondaire (13) sont conçues dans un boîtier (33) commun.

9. Cuisinière à gaz selon l'une quelconque des revendications 7 ou 8, **caractérisée en ce que** les conduites de commande et conduites secondaires (7, 9, 11, 13) présentent chacune une ouverture de montage (59) pour l'insertion des organes de commande (23, 25, 27).

10. Cuisinière à gaz selon la revendication 9, **caractérisée en ce que** l'ouverture de montage (59) de la conduite secondaire (13) est fermée, par exemple par un élément de fermeture (61).

11. Cuisinière à gaz selon l'une quelconque des revendications précédentes, **caractérisée en ce que** l'agencement de commande (5) est conçu de telle sorte que les débits de gaz partiels (Q₁ à Q₇) augmentent jusqu'à environ 60 % du débit de gaz maximum (Q₈) dans une première pente sensiblement constante.

12. Cuisinière à gaz selon la revendication 11, **caractérisée en ce que** les débits de gaz partiels (Q₁ à Q₇) augmentent à partir d'environ 60 % du débit de gaz maximum (Q₈) dans une seconde pente jusqu'au débit de gaz maximum (Q₈), qui est supérieure à la première pente.

13. Cuisinière à gaz selon l'une quelconque des revendications précédentes, **caractérisée en ce que**, lors du réglage du débit de gaz maximum (Q₈), la conduite principale, en particulier les conduites de commande (7, 9, 11) déviant de la conduite principale (3, 15) sont ouvertes.
